# EUROPÄISCHE PATENTSCHRIFT

(11) **EP 4 504 437 B1**
(45) Veröffentlichungstag und Bekanntmachung des Hinweises auf die Patenterteilung: **28.01.2026**
(21) Anmeldenummer: 23713683.3
(22) Anmeldetag: 28.03.2023
(51) Int. Cl.: B21D 43/24, B65H 3/56, B65H 3/08

(54) **MASCHINELLES VERFAHREN UND MASCHINELLE VEREINZELUNGSVORRICHTUNG ZUM VEREINZELN VON PLASTISCH VERFORMBAREN PLATTENARTIGEN WERKSTÜCKEN EINES WERKSTÜCKSTAPELS SOWIE MASCHINELLE BESCHICKUNGSVORRICHTUNG UND MASCHINELLE ANORDNUNG FÜR DIE WERKSTÜCKBEARBEITUNG**
MECHANICAL METHOD AND MECHANICAL SEPARATING DEVICE FOR SEPARATING PLASTICALLY DEFORMABLE PLATE-LIKE WORKPIECES OF A WORKPIECE STACK, AND MECHANICAL FEEDING DEVICE AND MECHANICAL ASSEMBLY FOR WORKPIECE MACHINING
PROCÉDÉ MÉCANIQUE ET DISPOSITIF DE SÉPARATION MÉCANIQUE PERMETTANT DE SÉPARER DES PIÈCES EN FORME DE PLAQUE DÉFORMABLES PLASTIQUEMENT D'UN EMPILEMENT DE PIÈCES, ET DISPOSITIF D'ALIMENTATION MÉCANIQUE ET ENSEMBLE MÉCANIQUE D'USINAGE DE PIÈCE

(30) Priorität: 07.04.2022 DE 102022108450
(43) Veröffentlichungstag der Anmeldung: 12.02.2025
(73) Patentinhaber: TRUMPF Sachsen SE, 01904 Neukirch (DE)
(72) Erfinder: DENECKE, Matthias, 02625 Bautzen (DE); GRUHL, Norbert, 02627 Hochkirch / OT Lehn (DE); SCHÖNE, David, 01917 Kamenz (DE)
(74) Vertreter: Kohler Schmid Möbus Patentanwälte
(86) Internationale Anmeldenummer: PCT/EP2023/057982
(87) Internationale Veröffentlichungsnummer: WO 2023/194156

(56) Entgegenhaltungen:
- EP-B1- 0 639 519
- CN-A- 112 475 089
- JP-A- 2014 188 538
- JP-A- S5 069 673
- US-A- 5 611 658
- US-A1- 2019 184 442
- US-A1- 2020 030 869

## Beschreibung

Die Erfindung betrifft
- ein maschinelles Verfahren zum Vereinzeln von plastisch verformbaren plattenartigen Werkstücken eines Werkstückstapels, vorzugsweise von plastisch verformbaren Blechen eines Blechstapels, in welchem Werkstücke, vorzugsweise Bleche, einander benachbart angeordnet und mit Werkstück-Hauptebenen parallel zueinander ausgerichtet sind, wobei zwei in dem Werkstückstapel einander benachbarte Werkstücke unter Erzeugung eines zwischen den Werkstücken ausgebildeten Trennspalts an einem Werkstückrand voneinander getrennt werden,
- eine maschinelle Vereinzelungsvorrichtung zur Durchführung des vorgenannten Verfahrens,
- eine maschinelle Beschickungsvorrichtung zum Beschicken einer Funktionseinheit einer maschinellen Anordnung für die Bearbeitung von plastisch verformbaren plattenartigen Werkstücken, vorzugsweise von plastisch verformbaren Blechen, mit einem plastisch verformbaren plattenartigen Werkstück, vorzugsweise mit einem plastisch verformbaren Blech
   sowie
- eine maschinelle Anordnung für die Bearbeitung von plastisch verformbaren plattenartigen Werkstücken, vorzugsweise von plastisch verformbaren Blechen, mit einer Funktionseinheit und mit einer maschinellen Beschickungsvorrichtung der vorstehenden Art zum Beschicken der Funktionseinheit.

Gattungsgemäßer Stand der Technik ist bekannt aus EP 0 639 519 A1. Dieses Dokument betrifft eine zur Automatisierung einer Blechfertigung vorgesehene maschinelle Beschickungsvorrichtung zum Transfer von zuvor vereinzelten Blechen eines Blechstapels. Die Beschickungsvorrichtung weist einen Saugerrahmen auf, an welchem Haltesauger und Trennsauger nebeneinander angebracht sind. Zum Aufnehmen eines in einem Blechstapel zuoberst liegenden Blechs wird der Saugerrahmen mit den Haltesaugern und den Trennsaugern auf die Oberseite des Blechs derart aufgesetzt, dass die Haltesauger in dem Innern des Blechs und die Trennsauger an dem Rand des Blechs zu liegen kommen. Nach Anlegen eines Unterdrucks an die Trennsauger werden die Trennsauger mit dem von diesen angesaugten Blechrand um eine parallel zu einer Blech-Hauptebene verlaufende Achse nach oben geschwenkt. Aufgrund der Schwenkbewegung wird der von den Trennsaugern gehaltene Blechrand nach oben gebogen und dadurch im Idealfall von dem Rand des darunterliegenden Blechs getrennt. Insbesondere bei geölten und/oder mit Folien versehenen und folglich aneinander anhaftenden Blechen besteht aber die Gefahr, dass das unter dem von den Trennsaugern unmittelbar kontaktierte Blech liegende Blech gemeinsam mit dem von den Trennsaugern unmittelbar angesaugten Blech nach oben gebogen wird und dass die gewünschte Blechtrennung folglich nicht vollzogen wird.

Weiterer Stand der Technik ist offenbart in US 2019/0184442 A1 und in JP 2014 188538 A.

Gemäß US 2019/0184442 A1 werden Bleche vor dem Stapeln an von dem Blechrand beabstandeten Stellen mit Umformungen versehen, die senkrecht zu der Hauptebene der Bleche gegenüber dem jeweiligen Restblech vorstehen. Nach dem Stapeln der in dieser Weise bearbeiteten Blechen sorgen die Umformungen dafür, dass zwischen Blechen, die in dem Stapel einander unmittelbar benachbart sind, ein Zwischenraum ausgebildet wird, aufgrund dessen sich das Vereinzeln des Blechstapels vereinfacht.

Ausweislich JP 2014 188538 A wird ein Blechband an einem Längsrand derart umgeformt, dass der Rand des Blechbands an seiner Oberseite gegenüber der Oberseite des restlichen Blechbands nach unten hin zurückspringt und an seiner Unterseite mit der Unterseite des restlichen Blechbands fluchtet. Nach dem Zerteilen des Blechbands werden die dadurch erzeugten Bleche gestapelt. An Blechen, die in dem Stapel einander unmittelbar benachbart sind, ergibt sich aufgrund der vorausgegangenen Umformung des Blechbandes zwischen der Unterseite des Randes des obenliegenden Blechs und der Oberseite des Randes des untenliegenden Blechs ein Spalt. In diesen Spalt wird bei der Vereinzelung des Blechstapels parallel zu der Hauptebene der einander benachbarten Bleche ein Fluid eingesprüht, welches die Trennung der einander benachbarten Bleche unterstützt.

Ein maschinelles Verfahren, eine maschinelle Vereinzelungsvorrichtung, eine maschinelle Beschickungsvorrichtung und eine maschinelle Anordnung für die Werkstückbearbeitung bereitzustellen, im Falle derer eine funktionssichere Vereinzelung von plastisch verformbaren plattenartigen Werkstücken eines Werkstückstapels, insbesondere von plastisch verformbaren Blechen eines Blechstapels, gewährleistet ist, ist Aufgabe der vorliegenden Erfindung.

Erfindungsgemäß gelöst wird diese Aufgabe durch das maschinelle Verfahren nach Patentanspruch 1, durch die maschinelle Vereinzelungsvorrichtung nach Patentanspruch 6, durch die maschinelle Beschickungsvorrichtung nach Patentanspruch 14 und durch die maschinelle Anordnung für die Werkstück-bearbeitung nach Patentanspruch 16.

Im Falle der Erfindung wird eine funktionssichere Trennung von einander benachbarten Werkstücken eines Werkstückstapels bewirkt, indem wenigstens eines der einander benachbarten Werkstücke an einer Stirnseite des Werkstückrands parallel zu der Werkstück-Hauptebene kraftbeaufschlagt und dadurch unter Ausbildung einer randseitigen Verdickung gestaucht wird, die gegenüber dem restlichen Werkstück senkrecht zu der Werkstück-Hauptebene vorsteht. Bei der Kraftbeaufschlagung ist das unter der seitlichen Krafteinwirkung plastisch verformte Werkstück gegen eine aufgrund der Kraftbeaufschlagung ausgeführte Ausweichbewegung zumindest gehemmt, vorzugsweise blockiert.

Zur Erzeugung der randseitigen Verdickung des betreffenden Werkstücks umfasst die erfindungsgemäße Vereinzelungsvorrichtung als Trennvorrichtung ein Umformwerkzeug, das seinerseits ein Umformorgan und einen Umformorganantrieb aufweist. Das Umformorgan des Umformwerkzeugs ist in eine Arbeitsbereitschaftsposition seitlich neben dem Werkstückstapel zustellbar. Der Umformorganantrieb bewegt das in die Arbeitsbereitschaftsposition zugestellte Umformorgan unter Stauchung des Werkstückrands und Erzeugung der randseitigen Verdickung des Werkstücks mit einer Arbeitsbewegung aus der Arbeitsbereitschaftsposition gegen eine Stirnseite des Werkstückrands des zu vereinzelnden Werkstücks.

Die mittels des Umformwerkzeugs der erfindungsgemäßen Vereinzelungsvorrichtung erzeugte randseitige Verdickung kann an dem randseitig verformten Werkstück an einer Seite oder beidseitig vorstehen und folglich nur zu einem oder zu beiden benachbarten Werkstücken einen Trennspalt ausbilden.

In jedem Fall ergibt sich aufgrund der plastischen Verformung des Werkstückrands ein dauerhafter Trennspalt zwischen dem randseitig verformten Werkstück und wenigstens einem dem randseitig verformten Werkstück in dem Werkstückstapel benachbarten Werkstück.

Aufgrund der Dauerhaftigkeit des Trennspalts kann die Werkstück-Vereinzelung auch zeitlich unabhängig von einem anschließenden Werkstücktransfer beispielsweise zu einer Bearbeitungsstation einer maschinellen Anordnung für die Werkstückbearbeitung erfolgen. So kann ein Werkstückstapel mit einem oder mehreren randseitig verformten und dadurch für die Entnahme von dem Werkstückstapel vorbereiteten Werkstücken beispielsweise in einem Werkstücklager vorgehalten werden.

Das erfindungsgemäße Verfahren und die erfindungsgemäße Vereinzelungsvorrichtung eignen sich insbesondere auch zum Vereinzeln von gestapelten nichtmagnetisierbaren Werkstücken, beispielsweise von nichtmagnetisierbaren Blechen aus Edelstahl oder Aluminium, die aufgrund der fehlenden Magnetisierbarkeit nicht unter Ausnutzung magnetischer Abstoßungskräfte voneinander getrennt werden können.

Von Vorteil sind das erfindungsgemäße Verfahren und die erfindungsgemäße Vereinzelungsvorrichtung auch aufgrund ihrer blechdickenunabhängigen Funktionsweise.

Für das Ergebnis eines sich an die Werkstück-Vereinzelung anschließenden Fertigungsprozesses ist die dauerhafte Verformung des Werkstückrands jedenfalls dann unschädlich, wenn der Werkstückrand am Ende des Fertigungsprozesses als Werkstückrest verbleibt. Dies ist etwa bei einer trennenden Werkstückbearbeitung der Fall, bei der als Abfallprodukt ein Restgitter anfällt, an welchem sich die bei der Werkstück-Vereinzelung erzeugte Randverdickung befindet.

Die mit der erfindungsgemäßen Vereinzelungsvorrichtung versehene Beschickungsvorrichtung wird genutzt, um zuvor von einem Werkstückstapel einzeln aufgenommene Werkstücke zu einer Funktionseinheit einer maschinellen Anordnung für die Werkstückbearbeitung zu transferieren. Als Funktionseinheit kommt beispielsweise ein Werkstücklager oder eine Bearbeitungsvorrichtung der maschinellen Anordnung in Frage.

Besondere Ausführungsarten des Verfahrens und der Vorrichtungen nach den unabhängigen Patentansprüchen ergeben sich aus den abhängigen Patentansprüchen 2 bis 5, 7 bis 13 und 15.

Eine funktionssichere Erzeugung der randseitigen Verdickung an dem kraftbeaufschlagten Werkstück ist insbesondere dann gewährleistet, wenn die Stirnseite des Werkstückrands stoßartig kraftbeaufschlagt wird (Patentanspruch 2).

In bevorzugter Ausgestaltung der erfindungsgemäßen Vereinzelungsvorrichtung weist zu diesem Zweck der Umformorganantrieb des Umformwerkzeugs ein Antriebsmittel und eine schaltbare Antriebssperre auf. Das in die Arbeitsbereitschaftsposition zugestellte Umformorgan ist zunächst bei in einen Sperrzustand geschalteter Antriebssperre mittels des Antriebsmittels zur Bewegung in der Richtung der Arbeitsbewegung vorgespannt. Durch Umschalten der Antriebssperre aus dem Sperrzustand in einen Freigabezustand wird das Umformorgan zur Ausführung der Arbeitsbewegung freigegeben (Patentanspruch 7). Als Antriebsmittel des Umformorganantriebs kommt beispielsweise eine vorspannbare Feder in Frage, die aufgrund ihrer Vorspannung nach dem Lösen der Antriebssperre an dem Umformorgan die erforderliche Kraft zur Erzeugung der randseitigen Verdickung des beaufschlagten Werkstücks bereitstellt.

Im Interesse einer wirksamen plastischen Verformung des von dem Umformorgan beaufschlagten Werkstückrands kann sich das Umformorgan in Weiterbildung der Erfindung in der Richtung seiner durch den Umformorganantrieb erzeugten Arbeitsbewegung, beispielsweise keilförmig, verjüngen (Patentanspruch 8). Bevorzugtermaßen ist das Umformorgan werkstückseitig flächig ausgebildet. Erfindungsgemäß denkbar ist insbesondere eine werkstückseitige Stirnfläche des Umformorgans mit einer Rechteckkontur.

Gegen eine Ausweichbewegung unter der Wirkung der Kraftbeaufschlagung der Stirnseite des Werkstückrands kann ein Werkstück, das in einem Werkstückstapel aus in Schwerkraftrichtung übereinander angeordneten Werkstücken zuoberst angeordnet ist, ausschließlich aufgrund seines Gewichts und der daraus resultierenden Reibung an einem darunterliegenden Werkstück gehemmt oder blockiert sein.

Nachdem im Falle der Erfindung auch die Möglichkeit besteht, zur Werkstückvereinzelung auf Werkstücke einzuwirken, die im Innern eines vertikalen Werkstückstapels angeordnet sind, ist in bevorzugter Ausgestaltung des erfindungsgemäßen Verfahrens vorgesehen, dass das parallel zu der Werkstück-Haupt-ebene kraftbeaufschlagte Werkstück gegen eine unter der Wirkung der Kraftbeaufschlagung ausgeführte Ausweichbewegung zumindest gehemmt, vorzugsweise blockiert, wird, indem das Werkstück bei einer in Schwerkraftrichtung wirksamen Belastung durch wenigstens ein über dem Werkstück angeordnetes weiteres Werkstück des Werkstückstapels parallel zu der Werkstück-Hauptebene kraftbeaufschlagt wird (Patentanspruch 3). Ergänzend oder alternativ kann an der von der Kraftbeaufschlagung abliegenden Stirnseite des Werkstücks ein mechanischer Anschlag für das Werkstück vorgesehen sein.

Aufgrund einer entsprechenden Bemessung des Umformorgans senkrecht zu der Werkstück-Hauptebene besteht im Falle einer weiteren Bauart der erfindungsgemäßen Vereinzelungsvorrichtung die Möglichkeit, mit einer einzigen Arbeitsbewegung des Umformorgans an mehreren in dem Werkstückstapel einander benachbarten Werkstücken gleichzeitig eine zur Werkstück-Vereinzelung erforderliche randseitige Verdickung zu erzeugen (Patentansprüche 4, 9).

Zur Erzeugung der Arbeitsbewegung des Umformorgans des Umformwerkzeugs wird erfindungsgemäß ein als Linearantrieb ausgebildeter Umformorganantrieb bevorzugt, mittels dessen das in die Arbeitsbereitschaftsposition zugestellte Umformorgan mit einer linearen Arbeitsbewegung gegen die Stirnseite des Werkstückrands des zu betreffenden Werkstücks bewegbar ist (Patentanspruch 10).

Als Antriebsbauart kommt erfindungsgemäß insbesondere ein Exzenterantrieb, ein Schubkurbelantrieb oder ein Kolben-Zylinder-Antrieb in Betracht.

In weiterer bevorzugter Ausgestaltung der erfindungsgemäßen Vereinzelungsvorrichtung wird auch die Zustellbewegung, mit welcher das Umformorgan des Umformwerkzeugs seitlich neben dem Werkstückstapel in der Arbeitsbereitschaftsposition angeordnet wird, mechanisch erzeugt (Patentanspruch 11).

Die zu diesem Zweck vorgesehene Zustellvorrichtung ist in Weiterbildung der Erfindung mit einer, vorzugsweise mechanischen, Führungsvorrichtung versehen (Patentanspruch 12).

Alternativ ist eine manuelle Positionierung des Umformorgans beziehungsweise des Umformwerkzeugs denkbar.

In bevorzugter Ausgestaltung der erfindungsgemäßen Beschickungsvorrichtung ist das Umformwerkzeug der Vereinzelungsvorrichtung an der Tragstruktur der Handlingvorrichtung der Beschickungsvorrichtung vorgesehen. Infolgedessen kann das Umformorgan des Umformwerkzeugs der maschinellen Vereinzelungsvorrichtung mittels der Handlingvorrichtung in die Arbeitsbereitschaftsposition zugestellt werden (Patentanspruch 15).

Zur Unterstützung der Werkstück-Vereinzelung ist im Falle einer weiteren Bauart der erfindungsgemäßen Vereinzelungsvorrichtung zusätzlich zu dem Umformwerkzeug eine Zusatz-Trennvorrichtung vorgesehen, mittels derer der durch die plastische Verformung des Werkstückrands erzeugte Trennspalt erweiterbar ist (Patentanspruch 13). Als Zusatz-Trennvor-richtung ist erfindungsgemäß beispielsweise eine Blasdüse vorgesehen, die nach der Umformung des Werkstückrands des oder der zu vereinzelnden Werkstücke seitlich neben dem Werkstückstapel angeordnet wird. Mittels der Blasdüse wird in den oder die aufgrund der randseitigen Verdickung ausgebildeten Trennspalte Druckluft aufgegeben, die eine weitergehende Trennung der einander benachbarten Werkstücke bewirkt. Auch die Zusatz-Trennvorrichtung kann im Falle der erfindungsgemäßen Beschickungsvorrichtung an der Tragstruktur der Handlingvorrichtung angebracht sein.

Nachfolgend wird die Erfindung anhand beispielhafter schematischer Darstellungen näher erläutert. Es zeigen:
- Figur 1: eine maschinelle Vereinzelungsvorrichtung erster Bauart zum Vereinzeln von Blechen eines Blechstapels,
- Figur 2: eine maschinelle Vereinzelungsvorrichtung zweiter Bauart zum Vereinzeln von Blechen eines Blechstapels,
- Figur 3: eine Beschickungsvorrichtung einer maschinellen Anordnung für die trennende Blechbearbeitung, mit einer maschinellen Vereinzelungsvorrichtung dritter Bauart zum Vereinzeln von Blechen eines Blechstapels,
- Figur 4: eine Beschickungsvorrichtung einer maschinellen Anordnung für die trennende Blechbearbeitung, mit einer maschinellen Vereinzelungsvorrichtung vierter Bauart zum Vereinzeln von Blechen eines Blechstapels,
- Figur 5: ein Umformwerkzeug der maschinellen Vereinzelungsvorrichtungen gemäß den Figuren 1 bis 4 und
- Figur 6: Darstellungen zur Veranschaulichung der Funktionsweise der maschinellen Vereinzelungsvorrichtungen gemäß den Figuren 1 bis 4.

Gemäß Figur 1 ist eine maschinelle Vereinzelungsvorrichtung 1 neben einem als Werkstückstapel vorgesehenen Blechstapel 2 aus in Schwerkraftrichtung übereinander angeordneten Werkstücken in Form von plastisch verformbaren Blechen 3 angeordnet. Die Bleche 3 sind mit einer in Figur 1 strichpunktiert angedeuteten Werkstück- bzw. Blech-Hauptebene 4 parallel zueinander ausgerichtet. Bei dem Blechwerkstoff handelt es sich in dem dargestellten Beispielsfall um Baustahl.

Die Vereinzelungsvorrichtung 1 dient zum Vereinzeln der Bleche 3 des Blechstapels 2. Zu diesem Zweck umfasst die Vereinzelungsvorrichtung 1 eine Trennvorrichtung in Form eines Umformwerkzeugs 6.

Das Umformwerkzeug 6 ist im Einzelnen in Figur 5 dargestellt.

Ausweislich Figur 5 weist das Umformwerkzeug 6 ein keilförmiges Umformorgan 7 sowie einen im Inneren eines Antriebsgehäuses 8 angeordneten Umformorganantrieb 9 auf.

In dem dargestellten Beispielsfall ist der Umformorganantrieb 9 als Linearantrieb, im Einzelnen als Kolben-Zylinder-Antrieb ausgebildet. Eine Kolbenstange 10 des Umformorganantriebs 9 ist an einem Ende mit dem Umformorgan 7 und an dem gegenüberliegenden, in Figur 5 durch das Antriebsgehäuse 8 verdeckten Ende mit einem Antriebskolben versehen. Der Antriebskolben ist an der Innenwand des zylindrischen Antriebsgehäuses 8 in einer Rückzugsrichtung 11 und in einer Richtung 12 einer Arbeitsbewegung des Umformorgans 7 beweglich geführt.

Weitere gleichfalls in dem Antriebsgehäuse 8 untergebrachte Komponenten des Umformorganantriebs 9 sind ein Elektromagnet sowie eine an der von dem Umformorgan 7 abliegenden Seite des Antriebskolbens angeordnete Feder.

In Figur 5 wird der Antriebskolben durch den aktivierten Elektromagneten in einer in der Rückzugsrichtung 11 gelegenen hinteren Endstellung gehalten. In der hinteren Endstellung ist die an der von dem Umformorgan 7 abliegenden Seite des Antriebskolbens angeordnete Feder komprimiert. Durch die komprimierte Feder werden der Kolben des Umformorganantriebs 9 und mit diesem das Umformorgan 7 zur Bewegung in der Richtung 12 der Arbeitsbewegung des Umformorgans 7 vorgespannt. Der Elektromagnet des Umformorganantriebs 9 bildet folglich eine Antriebssperre aus, die bei dem Funktionszustand des Umformwerkzeugs 6 gemäß Figur 5 in einen Sperrzustand geschaltet ist.

In diesem Funktionszustand befindet sich das Umformwerkzeug 6 auch in Figur 1.

In Figur 1 ist das Umformwerkzeug 6 in vertikaler Richtung in eine Werkzeugposition zugestellt, in welcher sich das Umformorgan 7 des Umformwerkzeugs 6 in einer Arbeitsbereitschaftsposition gegenüber dem in dem Blechstapel 2 zuoberst liegenden Blech 3 befindet. In diese Position wurde das Umformwerkzeug 6 mittels einer maschinellen Zustellvorrichtung 13 der Vereinzelungsvorrichtung 1 bewegt.

Die Zustellvorrichtung 13 umfasst einen motorischen Zustellantrieb 14 herkömmlicher Bauart, mittels dessen das Umformwerkzeug 6 längs einer in vertikaler Richtung verlaufenden und als Führungsvorrichtung dienenden Führungsschiene 15 positioniert werden kann. In einer Arbeitsbereitschaftsposition gegenüber einem in dem Blechstapel 2 bodennahen Blech 3 ist das Umformwerkzeug 6 in Figur 1 gestrichelt gezeigt. Die vertikale Zustellrichtung des Umformwerkzeugs 6 ist in Figur 1 durch einen Doppelpfeil 16 veranschaulicht.

Zur Vereinzelung des in dem Blechstapel 2 zuoberst angeordneten Blechs 3 wird ausgehend von den Verhältnissen gemäß Figur 1 zunächst der Elektromagnet des Umformorganantriebs 9 stromlos geschaltet und dadurch die bis dahin wirksame Antriebssperre des Umformorganantriebs 9 in einen Freigabezustand überführt. Infolgedessen wird das Umformorgan 7 durch die sich entspannende Feder des Umformorganantriebs 9 stoßartig in der Richtung 12 der Arbeitsbewegung angetrieben.

Die Arbeitsweise des Umformwerkzeugs 6 ist in Figur 6 für eine Werkzeugbauart veranschaulicht, deren Umformorgan 7 blechseitig eine Umformorganhöhe aufweist, aufgrund derer sich das Umformorgan 7 senkrecht zu der Blech-Hauptebene 4 über mehrere in dem Blechstapel 2 einander benachbarte Bleche 3 erstreckt.

Aufgrund seiner Bauhöhe trifft das Umformorgan 7 von Figur 6 bei seiner Arbeitsbewegung in der Richtung 12 gleichzeitig an mehreren in dem Blechstapel 2 übereinanderliegenden Blechen 3 auf die Stirnseite eines Werkstück- bzw. Blechrands 17. Aufgrund der plastischen Verformbarkeit der Bleche 3 und aufgrund des Umstands, dass das Umformorgan 7 eine größere Härte aufweist als die Bleche 3 werden die Bleche 3 durch das Umformorgan 7 unter Ausbildung von randseitigen Verdickungen 18 gestaucht. Gegen ein seitliches Verrutschen unter der Wirkung des Umformorgans 7 sind die von dem Umformorgan 7 beaufschlagten Bleche 3 aufgrund ihres Gewichts blockiert.

Die mittels des Umformorgans 7 erzeugten randseitigen Verdickungen 18 stehen senkrecht zu der Blech-Hauptebene 4 gegenüber dem jeweiligen restlichen Blech 3 vor, an den beiden oberen Blechen 3 in Figur 6 mit einem beidseitigen Überstand. Die randseitigen Verdickungen 18 an den Blechen 3 bewirken dadurch die Ausbildung von Trennspalten 19 zwischen einander benachbarten Blechen 3.

In Figur 1 wird in entsprechender Weise ein Trennspalt zwischen dem in dem Blechstapel 2 zuoberst liegenden Blech 3 und dem unmittelbar darunterliegenden Blech 3 erzeugt.

Ausweislich Figur 6 weist das Umformorgan 7 in einer Ebene parallel zu der Blech-Hauptebene 4 eine dreieckige Kontur auf. Infolgedessen ergibt sich am Ende der Arbeitsbewegung des Umformorgans 7 zwischen dem Umformorgan 7 und den von dem Umformorgan 7 beaufschlagten Blechen 3 eine Linienberührung. Anstelle der Dreieckskontur wäre beispielsweise auch eine in Figur 6 gestrichelt angedeutete trapezförmige Kontur des Umformorgans 7 in der Ebene parallel zu der Blech-Hauptebene 4 denkbar. Im Falle einer trapezförmigen Kontur trifft das Umformorgan mit einer rechteckigen Fläche auf die Stirnseite der Blechränder 17.

In beiden Fällen verjüngt sich das Umformorgan 7 in der Richtung 12 seiner Arbeitsbewegung.

Das Umformwerkzeug 6 einer in Figur 2 dargestellte maschinellen Vereinzelungsvorrichtung 100 wird anders als das Umformwerkzeug 6 der Vereinzelungsvorrichtung 1 gemäß Figur 1 manuell in eine Werkzeugposition zugestellt, in welcher das Umformorgan 7 die Arbeitsbereitschaftsposition einnimmt. Anstelle der maschinellen Zustellvorrichtung 13 gemäß Figur 1 weist das Umformwerkzeug 6 der Vereinzelungsvorrichtung 100 einen Handgriff 20 auf, mittels dessen das Umformwerkzeug 6 von einem Bediener in der gewünschten Weise gegenüber den zu vereinzelnden Blechen 3 des Blechstapels 2 positioniert werden kann.

Eine in Figur 3 gezeigte maschinelle Vereinzelungsvorrichtung 200 ist in eine maschinelle Beschickungsvorrichtung 21 integriert. Zu diesem Zweck ist das Umformwerkzeug 6 der Vereinzelungsvorrichtung 200 an einer als Saugerrahmen 22 ausgebildeten Tragstruktur einer Handlingvorrichtung 23 angebracht. Der Saugerrahmen 22 ist zusätzlich mit Blech-Haltevorrichtungen in Form von Haltesaugern 24 herkömmlicher Bauart versehen.

Die Beschickungsvorrichtung 21 ist Teil einer maschinellen Anordnung 25 für die Blechbearbeitung und dient dabei zum Beladen einer als Funktionseinheit der maschinellen Anordnung 25 vorgesehenen Blechbearbeitungsmaschine 26. Zum Beladen der Blechbearbeitungsmaschine 26 mit dem in dem Blechstapel 2 zuoberst liegenden Blech 3 wird das Umformwerkzeug 6 der Vereinzelungsvorrichtung 200 mittels der als maschinelle Zustellvorrichtung genutzten Handlingvorrichtung 23 gegenüber dem zu vereinzelnden Blech 3 in eine Werkzeugposition zugestellt, in welcher sich das Umformorgan 7 des Umformwerkzeugs 6 gegenüber dem betreffenden Blech 3 in der Arbeitsbereitschaftsposition befindet.

Nach dem Vereinzeln des in dem Blechstapel 2 zuoberst liegenden Blechs 3 wird der Saugerrahmen 22 der Handlingvorrichtung 23 mit den Haltesaugern 24 auf die Oberseite des vereinzelten Blechs 3 abgesenkt. Anschließend wird an die Haltesauger 24 in gewohnter Weise ein Unterdruck angelegt und das infolgedessen an der Handlingvorrichtung 23 festgelegte Blech 3 kann durch eine entsprechende Verfahrbewegung der Handlingvorrichtung 23 zu der Blechbearbeitungsmaschine 26 transportiert werden.

Eine in Figur 4 gezeigte maschinelle Vereinzelungsvorrichtung 300 unterscheidet sich von der Vereinzelungsvorrichtung 200 gemäß Figur 3 lediglich dadurch, dass zusätzlich zu dem Umformwerkzeug 6 eine Zusatz-Trennvorrichtung in Form einer Blasdüse 27 vorgesehen ist. Die Blasdüse 27 ist an dem Saugerrahmen 22 der Handlingvorrichtung 23 schwenkbeweglich gelagert. Nach der Erzeugung eines Trennspalts mittels des Umformwerkzeugs 6 wird die Blasdüse 27 seitlich neben dem Blechstapel 2 in eine Position geschwenkt, in welcher die Blasdüse 27 in den vorhandenen Trennspalt Druckluft einblasen und dadurch den vorhandenen Trennspalt erweitern kann. Die Aufgabe der Druckluft mittels der Blasdüse 27 erfolgt gleichzeitig mit dem Beginn der gemeinschaftlichen Bewegung des Saugerrahmen 22 und des mittels der Haltesauger 24 an dem Saugerrahmen 22 gehaltenen Blechs 3.

## Patentansprüche

1. Maschinelles Verfahren zum Vereinzeln von plastisch verformbaren plattenartigen Werkstücken (3) eines Werkstückstapels (2), vorzugsweise von plastisch verformbaren Blechen eines Blechstapels, in welchem Werkstücke (3), vorzugsweise Bleche, einander benachbart angeordnet und mit Werkstück-Hauptebenen (4) parallel zueinander ausgerichtet sind, wobei zwei in dem Werkstückstapel (2) einander benachbarte Werkstücke (3) unter Erzeugung eines zwischen den Werkstücken (3) ausgebildeten Trennspalts (19) an einem Werkstückrand (17) voneinander getrennt werden,
**dadurch gekennzeichnet, dass**
der Trennspalt (19) zwischen den Werkstücken (3) erzeugt wird, indem wenigstens eines der einander benachbarten Werkstücke (3) an einer Stirnseite des Werkstückrands (17) des Werkstücks (3) parallel zu der Werkstück-Hauptebene (4) kraftbeaufschlagt und dadurch unter Ausbildung einer randseitigen Verdickung (18) gestaucht wird, die gegenüber dem restlichen Werkstück (3) senkrecht zu der Werkstück-Hauptebene (4) vorsteht, wobei das Werkstück (3) bei der Kraftbeaufschlagung gegen eine unter der Wirkung der Kraftbeaufschlagung ausgeführte Ausweichbewegung zumindest gehemmt, vorzugsweise blockiert, wird.

2. Verfahren nach Anspruch 1, **dadurch gekennzeichnet, dass** das Werkstück (3) an der Stirnseite des Werkstückrands (17) parallel zu der Werkstück-Hauptebene (4) stoßartig kraftbeaufschlagt wird.

3. Verfahren nach einem der vorhergehenden Ansprüche zum Vereinzeln von Werkstücken (3), die in dem Werkstückstapel (2) in Schwerkraftrichtung übereinander angeordnet sind, **dadurch gekennzeichnet, dass** das parallel zu der Werkstück-Hauptebene (4) kraftbeaufschlagte Werkstück (3) gegen eine unter der Wirkung der Kraftbeaufschlagung ausgeführte Ausweichbewegung zumindest gehemmt, vorzugsweise blockiert, wird, indem das Werkstück (3) bei einer in Schwerkraftrichtung wirksamen Belastung durch wenigstens ein über dem Werkstück (3) angeordnetes weiteres Werkstück (3) des Werkstückstapels (2) parallel zu der Werkstück-Hauptebene (4) kraftbeaufschlagt wird.

4. Verfahren nach einem der vorhergehenden Ansprüche, **dadurch gekennzeichnet, dass** das Werkstück (3) an der Stirnseite des Werkstückrands (17) parallel zu der Werkstück-Hauptebene (4) kraftbeaufschlagt und dadurch unter Ausbildung einer randseitigen Verdickung (18) gestaucht wird,
• indem ein Umformorgan (7) eines Umformwerkzeugs (6) seitlich neben dem Werkstückstapel (2) in eine Arbeitsbereitschaftsposition zugestellt wird und
• indem das Umformorgan (7) ausgehend von der Arbeitsbereitschaftsposition mit einer Arbeitsbewegung gegen die Stirnseite des Werkstückrands (17) bewegt wird und aufgrund der Arbeitsbewegung die randseitige Verdickung (18) an dem Werkstück (3) erzeugt.

5. Verfahren nach einem der vorhergehenden Ansprüche, **dadurch gekennzeichnet, dass** mehrere in dem Werkstückstapel (2) einander benachbarte Werkstücke (3) gleichzeitig an einer Stirnseite eines Werkstückrands (17) parallel zu der Werkstück-Hauptebene (4) kraftbeaufschlagt und dadurch unter Ausbildung einer randseitigen Verdickung (18) gestaucht werden.

6. Maschinelle Vereinzelungsvorrichtung zum Vereinzeln von plastisch verformbaren plattenartigen Werkstücken (3) eines Werkstückstapels (2), vorzugsweise von plastisch verformbaren Blechen eines Blechstapels, in welchem Werkstücke (3), vorzugsweise Bleche, einander benachbart angeordnet und mit Werkstück-Hauptebenen (4) parallel zueinander ausgerichtet sind, mit einer Trennvorrichtung, die ausgebildet ist zum Trennen von zwei in dem Werkstückstapel (2) einander benachbarten Werkstücken (3) an einem Werkstückrand (17) unter Erzeugung eines zwischen den Werkstücken (3) ausgebildeten Trennspalts (19),
**dadurch gekennzeichnet,**
• **dass** als Trennvorrichtung ein Umformwerkzeug (6) vorgesehen ist, das ein Umformorgan (7) und einen maschinellen Umformorganantrieb (9) aufweist,
• **dass** das Umformorgan (7) des Umformwerkzeugs (6) in eine Arbeitsbereitschaftsposition seitlich neben dem Werkstückstapel (2) zustellbar ist und
• **dass** das in die Arbeitsbereitschaftsposition zugestellte Umformorgan (7) mittels des Umformorganantriebs (9) aus der Arbeitsbereitschaftsposition mit einer Arbeitsbewegung parallel zu der Werkstück-Hauptebene (4) gegen eine Stirnseite des Werkstückrands (17) wenigstens eines der in dem Werkstückstapel (2) einander benachbarten Werkstücke (3) bewegbar ist unter Stauchung des Werkstückrands (17) und Erzeugung einer randseitigen Verdickung (18) des Werkstückrands (17), welche gegenüber dem restlichen Werkstück (3) senkrecht zu der Werkstück-Hauptebene (4) vorsteht, wobei das Werkstück (3) bei der Arbeitsbewegung des Umformorgans (7) gegen eine unter der Wirkung der Arbeitsbewegung des Umformorgans (7) ausgeführte Ausweichbewegung zumindest gehemmt, vorzugsweise blockiert, ist.

7. Vereinzelungsvorrichtung nach Anspruch 6, **dadurch gekennzeichnet,**
• **dass** der Umformorganantrieb (9) ein Antriebsmittel und eine schaltbare Antriebssperre aufweist,
• **dass** das Umformorgan (7) in der Arbeitsbereitschaftsposition bei in einen Sperrzustand geschalteter Antriebssperre mittels des Antriebsmittels zur Bewegung in einer Richtung (12) der Arbeitsbewegung vorgespannt ist und
• **dass** das in der Arbeitsbereitschaftsposition zur Bewegung in der Richtung (12) der Arbeitsbewegung vorgespannte Umformorgan (7) durch Umschalten der Antriebssperre aus dem Sperrzustand in einen Freigabezustand zur Ausführung der Arbeitsbewegung freigebbar ist.

8. Vereinzelungsvorrichtung nach Anspruch 6 oder Anspruch 7, **dadurch gekennzeichnet, dass** sich das Umformorgan (7) in der Richtung (12) der Arbeitsbewegung verjüngt.

9. Vereinzelungsvorrichtung nach einem der Ansprüche 6 bis 8, **dadurch gekennzeichnet, dass** das Umformorgan (7) werkstückseitig eine Umformorganhöhe aufweist, aufgrund derer sich das Umformorgan (7) senkrecht zu der Werkstück-Hauptebene (4) über mehrere in dem Werkstückstapel (2) einander benachbarte Werkstücke (3) erstreckt.

10. Vereinzelungsvorrichtung nach einem der vorhergehenden Ansprüche, **dadurch gekennzeichnet, dass** der Umformorganantrieb (9) als Linearantrieb ausgebildet ist, mittels dessen das in die Arbeitsbereitschaftsposition zugestellte Umformorgan (7) mit einer linearen Arbeitsbewegung gegen die Stirnseite des Werkstückrands (17) des Werkstücks (3) bewegbar ist.

11. Vereinzelungsvorrichtung nach einem der Ansprüche 6 bis 10, **dadurch gekennzeichnet, dass** eine maschinelle Zustellvorrichtung (13, 23) vorgesehen ist, mittels derer das Umformorgan (7) des Umformwerkzeugs (6) in die Arbeitsbereitschaftsposition zustellbar ist.

12. Vereinzelungsvorrichtung nach Anspruch 11, **dadurch gekennzeichnet, dass** die Zustellvorrichtung (13) eine Führungsvorrichtung (15) umfasst, mittels derer das Umformwerkzeug (6) geführt in eine der Arbeitsbereitschaftsposition des Umformorgans (7) zugeordnete Werkzeugposition zustellbar ist.

13. Vereinzelungsvorrichtung nach einem der Ansprüche 6 bis 12, **dadurch gekennzeichnet, dass** zusätzlich zu dem Umformwerkzeug (6) eine Zusatz-Trennvorrichtung (27) vorgesehen ist, mittels derer der mittels des Umformwerkzeugs (6) erzeugte Trennspalt (19) vergrößerbar ist.

14. Maschinelle Beschickungsvorrichtung zum Beschicken einer Funktionseinheit (26) einer maschinellen Anordnung (25) für die Bearbeitung von plastisch verformbaren plattenartigen Werkstücken (3), vorzugsweise von plastisch verformbaren Blechen, mit einem plastisch verformbaren plattenartigen Werkstück (3), vorzugsweise mit einem plastisch verformbaren Blech,
• mit einer maschinellen Vereinzelungsvorrichtung (200, 300) zum Vereinzeln von plastisch verformbaren plattenartigen Werkstücken (3) eines Werkstückstapels (2), vorzugsweise von plastisch verformbaren Blechen eines Blechstapels sowie
• mit einer Handlingvorrichtung (23), mittels derer ein mittels der Vereinzelungsvorrichtung (200, 300) vereinzeltes Werkstück (3) zu der Funktionseinheit (26) der maschinellen Anordnung (25) bewegbar ist,
**dadurch gekennzeichnet, dass**
als Vereinzelungsvorrichtung (200, 300) die maschinelle Vereinzelungsvorrichtung (200, 300) nach Anspruch 10 oder Anspruch 11 vorgesehen ist, wobei als maschinelle Zustellvorrichtung (23) der Vereinzelungsvorrichtung (200, 300) die Handlingvorrichtung (23) der maschinellen Beschickungsvorrichtung vorgesehen ist.

15. Beschickungsvorrichtung nach Anspruch 14, **dadurch gekennzeichnet,**
• **dass** die Handlingvorrichtung (23) eine Tragstruktur (22) aufweist mit Haltevorrichtungen (24) zur Fixierung eines zu der Funktionseinheit (26) der maschinellen Anordnung (25) zu bewegenden Werkstücks (3),
• **dass** das Umformwerkzeug (6) der maschinellen Vereinzelungsvorrichtung (200, 300) an der Tragstruktur (22) der Handlingvorrichtung (23) vorgesehen ist und
• **dass** das Umformorgan (7) des Umformwerkzeugs (6) der Vereinzelungsvorrichtung (200, 300) durch eine Zustellbewegung der Tragstruktur (22) der Handlingvorrichtung (23) in die Arbeitsbereitschaftsposition zustellbar ist.

16. Maschinelle Anordnung für die Bearbeitung von plastisch verformbaren plattenartigen Werkstücken (3), vorzugsweise von plastisch verformbaren Blechen,
• mit einer Funktionseinheit (26), vorzugsweise mit einem Werkstücklager und/oder mit einer Bearbeitungsvorrichtung für die Werkstückbearbeitung sowie
• mit einer maschinellen Beschickungsvorrichtung (21) zum Beschicken der Funktionseinheit (26) der maschinellen Anordnung mit einem plastisch verformbaren plattenartigen Werkstück (3), vorzugsweise mit einem plastisch verformbaren Blech,
**dadurch gekennzeichnet, dass**
als maschinelle Beschickungsvorrichtung (21) die Beschickungsvorrichtung (21) nach Anspruch 14 oder Anspruch 15 vorgesehen ist.

## Claims

1. Mechanical method for singularizing plastically deformable plate-like workpieces (3) from a workpiece stack (2), preferably plastically deformable sheets from a stack of sheets, in which workpieces (3), preferably sheets, are arranged adjacent to one another and aligned with workpiece main planes (4) parallel to one another, wherein two workpieces (3) adjacent to one another in the workpiece stack (2) are separated from one another by creating, at a workpiece edge (17), a separating gap (19) formed between the workpieces (3),
**characterized in that**
the separating gap (19) between the workpieces (3) is created by applying force to at least one of the workpieces (3) adjacent to one another on an end face of the workpiece edge (17) of the workpiece (3) parallel to the main plane (4) of the workpiece and thereby compressing it, forming a thickening (18) on the edge side, which thickening (18) protrudes perpendicular to the main plane (4) of the workpiece from the rest of the workpiece (3), wherein during the application of force, the workpiece (3) is at least inhibited, preferably blocked, against any evasive movement carried out under the effect of the force.

2. Method according to claim 1, **characterized in that** the workpiece (3) is subjected, at the end face of the workpiece edge (17), to a sudden impact force parallel to the main plane (4) of the workpiece.

3. Method according to either of the preceding claims for singularizing workpieces (3) which are arranged one above the other in the workpiece stack (2) in the direction of gravity, **characterized in that** the workpiece (3), which is subjected to force parallel to the main plane (4) of the workpiece, is at least inhibited, preferably blocked, against any evasive movement carried out under the effect of the force by applying force to the workpiece (3) parallel to the main plane (4) of the workpiece when a load acting in the direction of gravity is applied by at least one further workpiece (3) of the workpiece stack (2) arranged above the workpiece (3).

4. Method according to any of the preceding claims, **characterized in that** the workpiece (3) is subjected to force at the end face of the workpiece edge (17) parallel to the main plane (4) of the workpiece and is thereby compressed, forming an edge-side thickening (18),
• by moving a forming element (7) of a forming tool (6) beside the workpiece stack (2) into a ready-to-work position and
• by the forming element (7) being moved from the ready-to-work position with a working movement against the end face of the workpiece edge (17) and creating the edge-side thickening (18) on the workpiece (3) as a result of the working movement.

5. Method according to any of the preceding claims, **characterized in that** a plurality of workpieces (3) adjacent to one another in the workpiece stack (2) are simultaneously subjected to force on an end face of a workpiece edge (17) parallel to the main plane (4) of the workpiece and thereby compressed, forming an edge-side thickening (18).

6. Mechanical singularization device for singularizing plastically deformable plate-like workpieces (3) from a workpiece stack (2), preferably plastically deformable sheets from a stack of sheets, in which workpieces (3), preferably sheets, are arranged adjacent to one another and aligned with workpiece main planes (4) parallel to one another, comprising a separating device designed to separate two workpieces (3) adjacent to one another in the workpiece stack (2) at a workpiece edge (17) by creating a separating gap (19) formed between the workpieces (3),
**characterized**
• **in that** a forming tool (6) is provided as a separating device, which has a forming element (7) and a mechanical forming element drive (9),
• **in that** the forming element (7) of the forming tool (6) can be moved into a ready-to-work position beside the workpiece stack (2) and
• **in that** the forming element (7), which has been moved into the ready-to-work position, can be moved from the ready-to-work position by means of the forming element drive (9) with a working movement parallel to the main plane (4) of the workpiece against an end face of the workpiece edge (17) of at least one of the workpieces (3) adjacent to one another in the workpiece stack (2), whereby the workpiece edge (17) is compressed and an edge-side thickening (18) of the workpiece edge (17) is created, which edge-side thickening projects perpendicular to the main plane (4) of the workpiece relative to the rest of the workpiece (3), wherein during the working movement of the forming element (7), the workpiece (3) is at least inhibited, preferably blocked, against any evasive movement carried out under the effect of the working movement of the forming element (7).

7. Singularization device according to claim 6, **characterized**
• **in that** the forming element drive (9) has a drive means and a switchable drive lock,
• **in that** the forming element (7) in the ready-to-work position with the drive lock switched to a locking state is pre-tensioned by means of the drive means for movement in a direction (12) of the working movement and
• **in that** the forming element (7), which is pre-tensioned in the ready-to-work position for movement in the direction (12) of the working movement, can be released for carrying out the working movement by switching the drive lock from the locking state to a release state.

8. Singularization device according to claim 6 or claim 7, **characterized in that** the forming element (7) tapers in the direction (12) of the working movement.

9. Singularization device according to any of claims 6 to 8, **characterized in that** the forming element (7) has a forming element height on the workpiece side, due to which the forming element (7) extends perpendicular to the main plane (4) of the workpiece over a plurality of workpieces (3) adjacent to one another in the workpiece stack (2).

10. Singularization device according to any of the preceding claims, **characterized in that** the forming element drive (9) is designed as a linear drive, by means of which the forming element (7) which has been moved into the ready-to-work position can be moved with a linear working movement against the end face of the workpiece edge (17) of the workpiece (3).

11. Singularization device according to any of claims 6 to 10, **characterized in that** a mechanical positioning device (13, 23) is provided by means of which the forming element (7) of the forming tool (6) can be moved into the ready-to-work position.

12. Singularization device according to claim 11, **characterized in that** the positioning device (13) comprises a guide device (15) by means of which the forming tool (6) can be guided into a tool position associated with the ready-to-work position of the forming element (7).

13. Singularization device according to any of claims 6 to 12, **characterized in that** in addition to the forming tool (6), an additional separating device (27) is provided, by means of which the separating gap (19) created by the forming tool (6) can be increased.

14. Mechanical feeding device for feeding a functional unit (26) of a mechanical arrangement (25) for processing plastically deformable plate-like workpieces (3), preferably plastically deformable sheets, with a plastically deformable plate-like workpiece (3), preferably with a plastically deformable sheet,
• comprising a mechanical singularization device (200, 300) for singularizing plastically deformable plate-like workpieces (3) from a workpiece stack (2), preferably plastically deformable sheets from a stack of sheets, as well as
• comprising a handling device (23) by means of which a workpiece (3) singularized by means of the singularization device (200, 300) can be moved to the functional unit (26) of the mechanical arrangement (25),
**characterized in that**
the mechanical singularization device (200, 300) according to claim 10 or claim 11 is provided as a singularization device (200, 300), wherein the handling device (23) of the mechanical feeding device is provided as a mechanical positioning device (23) of the singularization device (200, 300).

15. Feeding device according to claim 14, **characterized**
• **in that** the handling device (23) has a support structure (22) with holding devices (24) for fixing a workpiece (3) to be moved to the functional unit (26) of the mechanical arrangement (25),
• **in that** the forming tool (6) of the mechanical singularization device (200, 300) is provided on the support structure (22) of the handling device (23) and
• **in that** the forming element (7) of the forming tool (6) of the singularization device (200, 300) can be moved into the ready-to-work position by a positioning movement of the support structure (22) of the handling device (23).

16. Mechanical arrangement for processing plastically deformable plate-like workpieces (3), preferably plastically deformable sheets,
• comprising a functional unit (26), preferably having a workpiece store and/or having a processing device for workpiece processing, as well as
• comprising a mechanical feeding device (21) for feeding the functional unit (26) of the mechanical arrangement with a plastically deformable plate-like workpiece (3), preferably with a plastically deformable sheet,
**characterized in that**
the feeding device (21) according to claim 14 or claim 15 is provided as the mechanical feeding device (21).

## Revendications

1. Procédé automatique conçu pour dissocier des pièces (3) plastiquement déformables du type plaques d'un empilement (2) de pièces, préférentiellement des tôles plastiquement déformables d'un empilement de tôles dans lequel des pièces (3), de préférence des tôles, sont disposées au voisinage les unes des autres et sont orientées parallèlement les unes aux autres par des plans principaux (4) desdites pièces, sachant que deux pièces (3), voisines l'une de l'autre dans ledit empilement (2) de pièces, sont séparées l'une de l'autre par création d'un interstice de séparation (19) créé entre lesdites pièces (3) au niveau d'un bord (17) de ces dernières,
**caractérisé par le fait que**
l'interstice de séparation (19), entre les pièces (3), est créé par application d'une force à au moins l'une des pièces (3) voisines les unes des autres, au niveau d'une face extrême du bord (17) de ladite pièce (3), parallèlement au plan principal (4) de ladite pièce, laquelle s'en trouve ainsi refoulée avec formation d'une zone épaissie (18) située du côté dudit bord et faisant saillie perpendiculairement audit plan principal (4) de la pièce par rapport à la partie restante de ladite pièce (3), sachant que, lors de l'application de force, un mouvement de déport de ladite pièce (3), effectué sous l'effet de ladite application de force, est au moins entravé et de préférence bloqué.

2. Procédé selon la revendication 1, **caractérisé par le fait que** la pièce (3) est soumise à des coups de force au niveau de la face extrême du bord (17) de ladite pièce, parallèlement au plan principal (4) de ladite pièce.

3. Procédé selon l'une des revendications précédentes, affecté à la dissociation de pièces (3) agencées en superposition dans l'empilement (2) de pièces, dans la direction de la gravité, **caractérisé par le fait qu'**un mouvement de déport de la pièce (3) sollicitée par une force parallèlement au plan principal (4) de ladite pièce, effectué sous l'effet de ladite application de force, est au moins entravé et de préférence bloqué en ce sens que, lors d'une contrainte agissant dans ladite direction de la gravité et imposée par au moins une autre pièce (3) située au-dessus de la pièce (3) dans ledit empilement (2) de pièces, la pièce (3) est sollicitée par une force parallèlement au plan principal (4) de ladite pièce.

4. Procédé selon l'une des revendications précédentes, **caractérisé par le fait que** la pièce (3) est sollicitée par une force parallèlement au plan principal (4) de ladite pièce, au niveau de la face extrême du bord (17) de ladite pièce, et s'en trouve ainsi refoulée avec formation d'une zone épaissie (18) située du côté dudit bord,
• en ce sens qu'un organe de formage (7) d'un outil (6) de mise en forme est présenté à un emplacement de disponibilité opérationnelle juxtaposé latéralement à l'empilement (2) de pièces, et
• en ce sens que ledit organe de formage (7) est mû vers la face extrême dudit bord (17) de la pièce par un mouvement de travail, à partir dudit emplacement de disponibilité opérationnelle, et que ladite zone épaissie (18) située du côté dudit bord est créée, sur ladite pièce (3), suite audit mouvement de travail.

5. Procédé selon l'une des revendications précédentes, **caractérisé par le fait que** plusieurs pièces (3), voisines les unes des autres dans l'empilement (2) de pièces, sont sollicitées en simultanéité par une force parallèlement au plan principal (4) desdites pièces, au niveau d'une face extrême d'un bord (17) desdites pièces, et s'en trouvent ainsi refoulées avec formation d'une zone épaissie (18) située du côté dudit bord.

6. Dispositif automatique de dissociation destiné à dissocier des pièces (3) plastiquement déformables du type plaques d'un empilement (2) de pièces, préférentiellement des tôles plastiquement déformables d'un empilement de tôles dans lequel des pièces (3), de préférence des tôles, sont disposées au voisinage les unes des autres et sont orientées parallèlement les unes aux autres par des plans principaux (4) desdites pièces, comportant un dispositif séparateur réalisé en vue de la séparation de deux pièces (3) voisines l'une de l'autre dans ledit empilement (2) de pièces, au niveau d'un bord (17) desdites pièces, par création d'un interstice de séparation (19) créé entre lesdites pièces (3),
**caractérisé par le fait**
• **qu'**un outil (6) de mise en forme, prévu en tant que dispositif séparateur, est muni d'un organe de formage (7) et d'un entraînement automatique (9) dudit organe de formage,
• **que** ledit organe de formage (7) de l'outil (6) de mise en forme peut être présenté à un emplacement de disponibilité opérationnelle juxtaposé latéralement à l'empilement (2) de pièces, et
• **que** ledit organe de formage (7) présenté à l'emplacement de disponibilité opérationnelle peut être mû au moyen dudit entraînement (9) de l'organe de formage, à partir dudit emplacement de disponibilité opérationnelle, par un mouvement de travail s'opérant parallèlement au plan principal (4) desdites pièces, vers une face extrême du bord (17) d'au moins l'une des pièces (3) voisines les unes des autres dans l'empilement (2) de pièces, avec refoulement dudit bord (17) de la pièce et création d'une zone épaissie (18) qui est située du côté dudit bord (17) de la pièce et fait saillie par rapport à la partie restante de ladite pièce (3), perpendiculairement audit plan principal (4) des pièces, sachant que, lors du mouvement de travail dudit organe de formage (7), ladite pièce (3) est au moins entravée, de préférence bloquée à l'encontre d'un mouvement de déport effectué sous l'effet dudit mouvement de travail dudit organe de formage (7).

7. Dispositif de dissociation selon la revendication 6, **caractérisé par le fait**
• **que** l'entraînement (9) de l'organe de formage est doté d'un moyen d'entraînement et d'un verrou commutable d'entraînement,
• **que** ledit organe de formage (7) occupant l'emplacement de disponibilité opérationnelle est précontraint à l'aide dudit moyen d'entraînement, lorsque ledit verrou d'entraînement se trouve commuté dans un état de verrouillage, afin de se mouvoir dans une direction (12) dudit mouvement de travail, et
• **que** ledit organe de formage (7), précontraint audit emplacement de disponibilité opérationnelle afin de se mouvoir dans ladite direction (12) du mouvement de travail, peut être libéré par commutation dudit verrou d'entraînement vers un état de libération à partir dudit état de verrouillage, en vue d'effectuer ledit mouvement de travail.

8. Dispositif de dissociation selon la revendication 6 ou la revendication 7, **caractérisé par le fait que** l'organe de formage (7) s'amenuise dans la direction (12) du mouvement de travail.

9. Dispositif de dissociation selon l'une des revendications 6 à 8, **caractérisé par le fait que** l'organe de formage (7) présente du côté des pièces, perpendiculairement au plan principal (4) desdites pièces, une hauteur conditionnant une étendue dudit organe de formage (7) couvrant plusieurs pièces (3) voisines les unes des autres dans l'empilement (2) de pièces.

10. Dispositif de dissociation selon l'une des revendications précédentes, **caractérisé par le fait que** l'entraînement (9) de l'organe de formage est réalisé sous la forme d'un entraînement linéaire au moyen duquel ledit organe de formage (7) présenté à l'emplacement de disponibilité opérationnelle peut être mû, par un mouvement linéaire de travail, vers la face extrême du bord (17) de la pièce (3).

11. Dispositif de dissociation selon l'une des revendications 6 à 10, **caractérisé par le fait qu'**il est prévu un dispositif automatique de présentation (13, 23) au moyen duquel l'organe de formage (7) de l'outil (6) de mise en forme peut être présenté à l'emplacement de disponibilité opérationnelle.

12. Dispositif de dissociation selon la revendication 11, **caractérisé par le fait que** le dispositif de présentation (13) inclut un dispositif de guidage (15) au moyen duquel l'outil (6) de mise en forme peut être présenté, à l'état guidé, à un emplacement d'outillage associé à l'emplacement de disponibilité opérationnelle de l'organe de formage (7).

13. Dispositif de dissociation selon l'une des revendications 6 à 12, **caractérisé par le fait qu'**il est prévu, en plus de l'outil (6) de mise en forme, un dispositif séparateur additionnel (27) à l'aide duquel il est possible d'agrandir l'interstice de séparation (19) créé au moyen dudit outil (6) de mise en forme.

14. Dispositif automatique d'alimentation conçu pour alimenter une unité fonctionnelle (26) d'un agencement automatique (25) dédié à l'usinage de pièces (3) plastiquement déformables du type plaques, préférentiellement des tôles plastiquement déformables, avec une pièce (3) plastiquement déformable du type plaque, de préférence une tôle plastiquement déformable, comprenant
• un dispositif automatique de dissociation (200, 300) conçu pour dissocier des pièces (3) plastiquement déformables du type plaques d'un empilement (2) de pièces, préférentiellement des tôles plastiquement déformables d'un empilement de tôles,
• ainsi qu'un dispositif de manutention (23) à l'aide duquel une pièce (3), dissociée au moyen dudit dispositif de dissociation (200, 300), peut être mue vers l'unité fonctionnelle (26) dudit agencement automatique (25),
**caractérisé par le fait que**
le dispositif automatique de dissociation (200, 300) conforme à la revendication 10 ou à la revendication 11 est prévu en tant que dispositif de dissociation (200, 300), le dispositif de manutention (23) dudit dispositif automatique d'alimentation étant prévu en tant que dispositif automatique de présentation (23) dudit dispositif de dissociation (200, 300).

15. Dispositif d'alimentation selon la revendication 14, **caractérisé par le fait**
• **que** le dispositif de manutention (23) est pourvu d'une structure de support (22) nantie de dispositifs de retenue (24) dévolus au blocage à demeure d'une pièce (3) devant être mue vers l'unité fonctionnelle (26) de l'agencement automatique (25),
• **que** l'outil (6) de mise en forme du dispositif automatique de dissociation (200, 300) est prévu sur ladite structure de support (22) dudit dispositif de manutention (23), et
• **que** l'organe de formage (7) de l'outil (6) de mise en forme dudit dispositif de dissociation (200, 300) peut être présenté à l'emplacement de disponibilité opérationnelle par un mouvement de présentation de ladite structure de support (22) dudit dispositif de manutention (23).

16. Agencement automatique affecté à l'usinage de pièces (3) plastiquement déformables du type plaques, préférentiellement des tôles plastiquement déformables, comprenant
• une unité fonctionnelle (26) équipée, de préférence, d'un élément de stockage de pièces et/ou d'un dispositif de traitement dédié à l'usinage de pièces,
• ainsi qu'un dispositif automatique d'alimentation (21) conçu pour délivrer, à ladite unité fonctionnelle (26) dudit agencement automatique, une pièce (3) plastiquement déformable du type plaque, de préférence une tôle plastiquement déformable,
**caractérisé par le fait que**
le dispositif d'alimentation (21) conforme à la revendication 14 ou à la revendication 15 est prévu en tant que dispositif automatique d'alimentation (21).
